# FASCICULE DE BREVET EUROPEEN

(11) **EP 1 048 789 B1**
(45) Date de publication et mention de la délivrance du brevet: **17.12.2003**
(21) Numéro de dépôt: 00420079.6
(22) Date de dépôt: 21.04.2000
(51) Int. Cl.: E01H 4/00

(54) **Méthode de sécurisation, de suivi de la maintenance et de gestion du domaine skiable des stations de sports d'hiver**
Methode zum Sichern, Überwachen und Verwalten des Skigebietes von Wintersportorten
Method of securing, monitoring and management of the ski area of wintersportplaces

(30) Priorité: 27.04.1999 FR 9905944
(43) Date de publication de la demande: 02.11.2000
(73) Titulaire: Costa, Antoine, 69910 Villie Morgon (FR)
(72) Inventeur: Costa, Antoine, 69910 Villie Morgon (FR)
(74) Mandataire: Schmitt, John

(56) Documents cités:
- WO-A-95/16228
- WO-A-95/28524
- FR-A- 2 754 723
- US-A- 5 528 518
- US-A- 5 761 095

## Description

L'invention concerne une méthode de sécurisation, de suivi de la maintenance et de gestion du domaine skiable des stations de sports d'hiver.

Les stations de sports d'hiver se trouvent confrontées à des problèmes de sécurisation et de gestion de leur domaine skiable à cause d'une fréquentation de plus en plus grande et d'une clientèle de plus en plus exigeante aussi bien du point de vue de la sécurité que du rapport qualité prix. Les stations de sports d'hiver disposent de moyens mobiles, de sécurité, de contrôle et de maintenance, dont il faut assurer la sécurité et gérer les conditions d'emploi et des moyens fixes dont il faut assurer la maintenance et contrôler le bon état de fonctionnement. Par exemple, un moyen mobile concerne les engins de damage des pistes de ski ; le damage se fait la nuit pour que les pistes puissent être utilisées par les skieurs dès le lendemain matin ; le damage présente de nombreux risques du fait de l'isolement relatif des conducteurs des engins de damage, des conditions météorologiques et de la nature du terrain ; il est difficile de savoir si le travail a été fait correctement et dans des conditions économiques satisfaisantes. La maintenance des installations de sécurité, qui constituent les moyens fixes, telle que l'état des barrières délimitant les zones sécurisées ou des filets de protection, demande des moyens de diagnostic et de localisation précis. On a besoin de connaître l'état de bon fonctionnement des canons à neige ou des déclencheurs d'avalanches, qui sont des moyens fixes télécommandés. De même les interventions de secours aux skieurs accidentés doivent être menées avec rapidité et précision.

On connaît les moyens d'accès informatique à la cartographie à partir de la numérisation des sites géographiques, tels qu'ils sont décrits dans les documents WO 9516228À et US 5761095À.

On connaît les moyens de repérage de la position et de guidage de véhicules à partir de réseaux de satellites utilisant une cartographie numérisée tels que décrits dans le document WO 9528524À: le conducteur d'un véhicule dispose d'un écran informatique où s'affiche la carte de la région où il se trouve et sur laquelle la position du véhicule est représentée, en temps réel, ainsi que l'indication du meilleur chemin pour se rendre à une destination qu'il a préalablement enregistrée ; le centre de contrôle d'une entreprise de transport peut ainsi connaître à tous moments, par le biais d'un écran vidéo, la position de sa flotte de véhicules et pour une véhicule donné, la situation de son chargement de manière à pouvoir le dérouter s'il est à vide pour aller charger un nouveau fret.

La navigation des avions peut se faire automatiquement à partir de la direction d'où proviennent des signaux reçus d'au moins trois balises situées au sol et dont on connaît avec précision la position géographique.

On connaît les moyens hertziens ou câblés de télétransmission permettant de transmettre des données numériques entre plusieurs ordinateurs et des terminaux informatiques tels que décrits dans le document US 528518A.

Le but de l'invention consiste à proposer aux stations de sports d'hiver une méthode de collecte de traitement et rediffusion d'informations, permettant une réaction en temps réel afin de sécuriser et gérer au mieux leur domaine skiable.

La méthode de sécurisation, de suivi de la maintenance et de gestion du domaine skiable d'une station de sports d'hiver. selon l'invention, consiste à diviser le site d'une station de sports d'hiver en zones homogènes par rapport à au moins un critère parmi une série de critères cohérents ; ces zones homogènes sont mémorisées dans un système informatique situé dans un poste central relié, par des moyens de télétransmission, à des moyens mobiles équipés de moyens de repérage et à des services d'intervention ; lorsqu'un moyen mobile, équipé de moyens de repérages, est positionné dans une zone homogène du domaine, les moyens informatiques du poste central permettent de connaître immédiatement les critères appliqués à cette zone homogène et d'en déduire des ordres de mission, des observations ou des actions à conduire au niveau du poste central et/ou au niveau du moyen mobile et/ou au niveau de services de maintenance ou d'intervention.

Il est défini plusieurs séries indépendantes de critères cohérents concernant, d'une part, la sécurité et/ou le guidage et/ou le contrôle, du déplacement et/ou des conditions de l'exécution d'une mission, dans le domaine d'intervention de moyens mobiles équipés de moyens de repérage, tels que les engins de damage ou tels que des personnes se déplaçant dans le domaine skiable, par leurs propres moyens ou avec des engins motorisés et, d'autre part, le contrôle du bon fonctionnement et/ou l'état de moyens fixes comme, par exemple, des appareils déclencheurs d'avalanches, des canons à neige, des remonte-pentes, ou le contrôle du bon état des filets de sécurité ou la présence effective des pancartes d'informations ou des barrières de sécurité. Chaque série de critères cohérents définit un découpage virtuel du site de la station de sports d'hiver et notamment du domaine skiable en zones homogènes dont les contours ne se superposent généralement pas avec le découpage virtuel du site de la station de sports d'hiver engendré par chacune des autres séries de critères utilisées ; chaque série de critères a pour but d'engendrer, automatiquement ou par acte volontaire d'une ou plusieurs personnes, des ordres d'intervention ou des alarmes concernant tout ou partie du personnel se déplaçant ou susceptible d'intervenir sur le site de la station de sports d'hiver.

L'ensemble du site de la station de sports d'hiver est, dans un premier temps, cartographié par numérisation sous forme de points dont on définit les coordonnées par rapport à un repère qui peut être la longitude, la latitude et l'altitude par rapport au niveau de la mer, mais qui peut être un repère en trois axes spécifiques de la station de sports d'hiver ; la cartographie numérisée est stockée en mémoire dans un ordinateur du poste central de manière à réaliser, à partir de la cartographie du terrain, un maillage virtuel sous forme de polygones plans, par exemple sous forme de petits carrés de quelques mètres de côtés ; chaque polygone plan est suffisamment petit pour être considéré comme s'il était plan et suivant la précision recherchée considéré comme un plan horizontal repéré par les coordonnées, par exemple, de son point central pris en projection verticale ou comme un plan incliné suivant l'inclinaison moyenne du terrain repéré, par exemple, par trois points ou par deux points et l'angle de plus grande pente. Chaque zone homogène est constituée de l'assemblage de ces polygones ayant entre eux au moins un côté en commun. Dans ce qui suit et pour faciliter la compréhension, on utilise une terminologie basée sur un maillage sous forme de carrés, mais toutes les explications peuvent s'appliquer à un maillage. par exemple, sous forme de triangles et/ou d'hexagones et/ou de rectangles.

A chaque carré sont affectés des critères correspondant chacun à une série de critères caractérisant une des zones homogènes dont fait partie le carré considéré. Par exemple, pour des moyens mobiles tels que les engins de damage, on définit trois zones homogènes qui sont les "zones de circulation autorisée", les «zones de circulation dangereuse» et les «zones de circulation interdite» : chaque carré du site de la station de sports d'hiver est affecté par un critère de cette série de trois critères qui est mis en mémoire dans le poste central ; on peut découper le site de la station de sport d'hiver en deux zones homogènes constituées des «zones skiables» et des «zones non skiables» et la zone skiable peut être affectée d'une série de sous critères tels que «zone actuellement skiable», «zone non skiable actuellement par manque de neige», «zone non skiable actuellement parce qu'elle n'est pas damée», «zone à damer», avec des sous critères pour distinguer sur une «zone à damer» en cours de damage les «carrés damés» des «carrés restant à damer». De même, on peut affecter une zone homogène qu'on appellera «zone critique» à des moyens fixes permettant de les identifier ; à cette «zone critique» sont affectés des critères spécifiques caractérisant la nature et l'état de fonctionnement du moyen fixe ; par exemple s'agissant d'un canon à neige, les critères peuvent être «canon à neige haute pression en fonctionnement normal», «canon à neige haute pression à l'arrêt», «canon à neige haute pression présentant un dysfonctionnement» : l'affectation d'un critère à un carré de cette zone critique entraîne l'affectation du critère à toute la zone critique.

On associe à cette division du site de la station des moyens de repérage de la position des moyens mobiles ou fixes. Ces moyens de repérage équipant les moyens mobiles peuvent être mis en oeuvre, d'une part. à partir des balises fixes positionnées en divers points du domaine de la station de manière que. de toutes les parties du domaine, on puisse se repérer par rapport à au moins trois balises fixes et, d'autre part, en utilisant les moyens de télétransmission avec des moyens informatiques situés dans le poste central. Le réseau de balises fixes peut avantageusement être remplacé par l'utilisation d'un réseau de satellites existant, de préférence associé à une balise fixe placée à un point géodésique dont les coordonnées géographiques et l'altitude sont connues avec précision permettant de limiter localement la marge d'erreur introduite systématiquement pour des raisons de sécurité militaire.

Les moyens de télétransmission permettent d'acheminer vers le poste central les informations concernant la position de chaque moyen mobile, équipé de moyens de repérage, en même temps que des informations codées sur la situation des moyens qu'il met en oeuvre pour exécuter sa mission ; ces informations, telles que le nombre d'heures de fonctionnement du moteur du moyen mobile, sont introduites automatiquement soit à l'aide d'un clavier ou de simples boutons poussoirs permettant au conducteur de signaler manuellement, par exemple, l'état d'un moyen fixe lorsque le moyen mobile pénètre dans une zone critique : les moyens informatiques du poste central permettent d'analyser les informations reçues par rapport aux critères et éventuellement aux sous critères qui sont affectés au carré dans lequel se trouve le moyen mobile, qu'on appellera ci-après «carré de position» pour en déduire et diffuser des alarmes et/ou des ordres et/ou des données économiques qui sont cumulées et stockées.

A titre d'exemple, on va décrire quelques séries types de critères permettant des exploitations différentes les unes des autres.

Une première série type de critères concerne la sécurité de moyens mobiles tels que des engins de damage et comporte un premier critère caractérisant une «zone de circulation autorisée», un deuxième critère caractérisant une «zone de circulation dangereuse», un troisième critère caractérisant une «zone de circulation interdite», par exemple mais non exclusivement. La connaissance du point où se trouve l'engin de damage, équipé de moyens de repérage, permet grâce aux moyens informatiques de reporter la position mesurée sur la cartographie numérisée, de situer l'engin de damage par rapport au maillage de manière à définir le carré de position dans lequel se trouve l'engin de damage, ce qui permet de connaître le critère de la première série type qui est affecté au carré correspondant au carré de position et de savoir s'il est dans une «zone de circulation autorisée», une «zone de circulation dangereuse» ou d'une «zone de circulation interdite» : suivant le critère trouvé, pour le carré de position, une alarme pourra être déclenchée automatiquement au niveau du poste central pour alerter le personnel de surveillance affecté au poste central et/ou le conducteur au niveau de l'engin de damage concerné si l'engin de damage est entré dans une zone dangereuse ou interdite ; par exemple, il peut suffire d'une simple alarme au niveau de l'engin de damage, s'il s'agit d'une zone dangereuse et de la mise en alerte des moyens de secours si l'engin de damage pénètre dans une zone interdite. On peut avoir pour une même série de critères définissant des zones de circulation autorisée, de circulation dangereuse ou de circulation interdite, des découpages du site de la station de sports d'hiver en zones homogènes différentes par nature de moyens mobiles et par nature de missions qui leur sont affectés pour des moyens mobiles identiques ; par exemple, des engins motorisés individuels, qu'on appelle ci-après «motoneiges». réservés aux secours pourront ne pas avoir les mêmes zones d'évolution que des motoneiges réservées à la visite des filets de protection, des pylônes, des remonte-pentes et/ou des canons à neige.

Une deuxième série type de critères est constituée de «sous critères» permettant de créer une ou plusieurs sous zones homogènes situées à l'intérieur d'une zone homogène au fur et à mesure que des tâches s'y effectuent afin de pouvoir en contrôler le déroulement ; chaque carré de cette zone comporte en plus du critère de zone homogène, des sous critères affectables si certaines conditions sont réunies ; cela concerne, par exemple, une zone de damage située généralement à l'intérieur d'une zone de circulation autorisée des engins de damage, éventuellement dans une zone de circulation dangereuse pour les pistes skiables les plus difficiles ; chaque engin de damage est équipé d'un dispositif capable de damer la neige sur une largeur constante prise perpendiculairement au sens du déplacement de l'engin de damage : un même engin de damage peut mettre en oeuvre une largeur de damage différente suivant la puissance absorbée par le damage en fonction de la nature du terrain à damer ; à titre d'exemple, on détermine la position de l'engin de damage, équipé de moyens de repérage, à intervalles rapprochés, ce qui définit par rapport à la mesure précédente un certain nombre de carrés traversés ; on convient, par exemple, que les carrés traversés par l'engin de damage et le carré de position où il se trouve, sont damés compte tenu du sens de déplacement de l'engin et de la distance parcourue entre deux mesures de position : compte tenu de la largeur de damage utilisée, un certain nombre de carrés adjacents sont aussi damnés, en négligeant, par exemple, les carrés qui ne seraient que partiellement damés au voisinage des bords du dispositif de damage, les carrés de la zone de damage ont initialement le sous critère «carré à damer» qui a été placé sur la totalité de la zone de damage par le poste central au moment où l'ordre de damer cette zone de damage a été donné : lorsque les carrés sont damés après le passage de l'engin de damage au sens des règles précédemment décrites, ils sont affectés du sous critère «carré damé» et constituent une sous zone homogène ; ils ne changent plus de sous critère si l'engin repasse une deuxième fois au même endroit ; si l'engin passe une zone qui n'est pas une zone de damage, les carrés ne comportant pas les sous critères de la zone de damage ne sont pas comptabilisés ; connaissant la distance totale parcourue par l'engin pour damer la zone de damage et la largeur du dispositif de damage, on peut connaître la surface balayée par l'engin ; on peut aussi comptabiliser la surface damée par rapport à la surface à damer et en déduire des indices de production et de productivité ; on peut visualiser sur un écran la partie de la zone qui est effectivement damée et déceler éventuellement les parties de la zone à damer qui auraient été oubliées afin de pouvoir terminer le travail de damage. Le conducteur de l'engin de damage peut, par exemple, avoir dans sa cabine un écran de contrôle qui lui permet de contrôler son travail et de se déplacer même en plein brouillard.

La détermination des zones peut être faite une fois pour toutes, mais en général elle est évolutive en fonction de la saison et notamment, par exemple, l'été où l'utilisation du domaine skiable est faite de manière totalement différente par rapport à l'hiver.

Une manière de tracer une zone peut consister à faire parcourir par un moyen mobile, équipé d'un moyen de repérage, le pourtour de la zone à identifier afin de l'enregistrer informatiquement de manière à lui affecter une série de critères et éventuellement aux carrés inclus dans cette zone ; le travail de zonage peut aussi être réalisé directement à l'écran au niveau du poste central à partir d'une table traçante ou en utilisant une souris avec un logiciel adapté : il peut être initié sur le terrain et finalisé à l'écran.

Les stations de sports d'hiver comportent des moyens fixes qu'il convient de contrôler régulièrement ; il est relativement simple de contrôler automatiquement à distance une grosse installation parce que les moyens à mettre en oeuvre peuvent constituer une faible partie de l'investissement initial : mais nombre d'installations fixes ou semi-fixes ne peuvent être contrôlées de cette façon parce que cela constitue un coût démesuré ; par exemple, il est impossible à coût minimum de détecter automatiquement la disparition d'un matelas de protection des skieurs initialement fixé à la base d'un pylône. Une manière de résoudre ce type de problème consiste à associer une zone critique à chaque moyen fixe à contrôler ; à l'intérieur de celle-ci tout conducteur de moyen mobile, équipé d'un dispositif de repérage comportant des moyens de codage manuel d'informations, comme précédemment décrit, peut choisir et coder un critère parmi une série de critères concernant l'état du moyen fixe et transmettre l'information par les moyens de télétransmission associés.

Par exemple, lorsqu'on place un filet dans une zone dangereuse, il faut s'assurer régulièrement que ce filet est toujours en place et en état de remplir sa fonction ; pour cela il suffit, une fois le filet posé, de déterminer une zone critique située de préférence sur un lieu de passage naturel d'un moyen mobile équipé d'un dispositif de repérage et de moyens de codage et d'associer à cette zone critique les sous critères suivants **:** «filet en état», «filet à réparer», «filet à changer», «filet disparu». Lorsqu'un moyen mobile pénètre dans la zone critique associée au filet, il lui suffit de presser un bouton convenable d'un clavier préprogrammé associé au moyen informatique embarqué lui-même couplé avec les moyens de télétransmission, constituant le moyen de codage, pour que le poste central sache immédiatement dans quel état est le filet et où il est situé et puisse décider d'une action à mener ; lorsqu'une réparation a été effectuée, au niveau d'un moyen fixe et notamment d'un filet, par une équipe de maintenance équipée d'un moyen mobile équipé de moyens de repérage et d'un moyen de codage, il lui suffit d'enregistrer à la place du sous critère précédent, qui était par exemple «filet à réparer», le sous critère «filet en état». Les zones critiques n'étant pas matérialisées sur le terrain. un signal peut indiquer au conducteur du moyen mobile qu'il est dans la zone critique d'un moyen fixe ; il peut aussi disposer d'un écran lui permettant d'afficher toutes les zones critiques de l'endroit où il se trouve afin de s'y rendre méthodiquement, de ne pas en oublier et même de retrouver des zones critiques qui ne seraient plus identifiables sur le terrain parce que le moyen fixe les caractérisant aurait disparu.

Sur le plan pratique, la mise en oeuvre des moyens qu'on vient de décrire, consiste à installer dans un ordinateur situé dans un poste central, la cartographie numérisée avec son maillage, à mettre au point les séries de critères et de sous critères, qui seront susceptibles d'être associées à chaque élément du maillage, en fonction des zones homogènes, des sous zones homogènes et des zones critiques considérées ; ce travail est fait avec les responsables de chaque station de sports d'hiver en fonction de ses spécificités, ensuite on installe les zones homogènes de base et les zones critiques qui sont considérées comme permanentes ; ensuite on peut ajouter au fur et à mesure du déroulement de la saison d'autres zones homogènes et d'autres zones critiques temporaires qui sont créées, par exemple, en fonction des aléas climatiques. On équipe les moyens mobiles de moyens de repérage associés à des moyens informatiques embarqués et des moyens de codage d'informations. On peut utiliser les moyens de télétransmission existants avec les moyens mobiles pour communiquer au poste central leur position et les informations concernant notamment les conditions d'exploitation du moyen mobile, les observations faites dans les zones critiques; l'ordinateur central peut alors élaborer les informations reçues pour générer des ordres ou stocker des données de gestion économique ou pour les visualiser, par exemple, sur un ou plusieurs écrans.

## Revendications

1. Méthode de sécurisation, de suivi de la maintenance et de gestion du domaine skiable d'une station de sports d'hiver, utilisant des moyens mobiles de sécurité, de contrôle et de maintenance, équipés de moyens de repérage de la position et de guidage de véhicules à partir d'un réseau de satellites, ou à partir de balises fixes, utilisant des moyens fixes qu'il faut contrôler et dont il faut assurer la maintenance. utilisant une cartographie numérisée, ainsi que des moyens hertziens ou câblés de télétransmission permettant de transmettre des données numériques entre au moins un ordinateur situé dans un poste central et des terminaux informatiques situés dans des services d'intervention ou sur des moyens mobiles dont tout ou partie est associée à des moyens de codage automatique ou manuel, **caractérisée en ce que** le système informatique situé dans le poste central est apte à diviser le site de la station de sports d'hiver en zones homogènes par rapport à au moins un critère parmi une série de critères cohérents, zones mémorisées dans ledit système informatique relié, par des moyens de télétransmission, aux moyens mobiles et aux services d'intervention de manière que lorsqu'un moyen mobile est positionné dans une zone homogène du domaine skiable, le système informatique du poste central permette de connaître immédiatement les critères appliqués à cette zone homogène afin d'en déduire des ordres de mission, des observations ou des actions à conduire au niveau du poste central et/ou au niveau du moyen mobile et/ou au niveau des services d'intervention ou de maintenance.

2. Méthode suivant la revendication 1, **caractérisée en ce que** plusieurs séries indépendantes de critères cohérents sont définies, chacune définissant un découpage virtuel du site de la station de sports d'hiver et notamment du domaine skiable en zones homogènes dont les contours ne se superposent pas avec le découpage virtuel engendré par chacune des autres zones des séries de critères cohérents utilisée.

3. Méthode suivant l'une quelconque des revendications 1 et 2, **caractérisée en ce que** l'ensemble du site de la station de sports d'hiver, cartographié par numérisation sous forme de points, est maillé sous forme de polygones, chaque zone homogène étant constituée de l'assemblage de ces polygones ayant entre eux au moins un côté en commun.

4. Méthode suivant la revendication 3, **caractérisée en ce que** le maillage est constitué de polygones ayant la forme de triangles et/ou de carrés et/ou de rectangles et/ou d'hexagones.

5. Méthode suivant l'une quelconque des revendications 1,2,3 et 4, **caractérisée en ce que** chaque polygone est affecté des critères correspondants chacun à une série de critères caractérisant une des zones homogènes dont fait partie le polygone considéré.

6. Méthode suivant la revendication 5, **caractérisée en ce que** les moyens fixes sont identifiés à partir des zones homogènes appelées zones critiques à l'intérieur desquelles la présence de tout moyen mobile équipé de moyens de codage permet de les identifier au niveau de l'ordinateur du poste central.

7. Méthode suivant l'une quelconque des revendications 5 et 6, **caractérisée en ce que** les polygones, constituant une zone homogène définie par un critère d'une série cohérente. peuvent être affectés d'une série de sous critères modifiables au niveau des moyens mobiles équipés de moyens de codage.

8. Méthode suivant l'une quelconque des revendications 5 et 6. **caractérisée en ce que** les moyens de télétransmission acheminent vers le poste central les informations concernant le polygone caractérisant la position de chaque moyen mobile, en même temps que des informations issues des moyens de codage sur la situation des moyens qu'il met en oeuvre pour exécuter sa mission ou sur l'état d'un moyen fixe. lorsque le moyen mobile est situé dans un polygone de la zone critique correspondante, afin que les moyens informatiques du poste central puissent analyser les informations reçues par rapport aux critères et éventuellement sous critères qui sont affectés au polygone dans lequel se trouve le moyen mobile. pour en déduire et diffuser des alarmes et/ou des ordres et/ou en tirer des données économiques qui sont cumulées et stockées.

9. Méthode suivant au moins l'une quelconque des revendications 1,2,3 et 5, **caractérisée en ce qu'**une manière de tracer une zone homogène ou critique consiste soit à faire parcourir par un moyen mobile, équipé d'un moyen de repérage, le pourtour de la zone homogène ou critique à identifier, soit à tracer le pourtour directement à l'écran au niveau du poste central à partir d'une table traçante ou en utilisant une souris, soit en combinant les deux méthodes afin de l'enregistrer informatiquement de manière à ensuite affecter une série de critères et éventuellement de sous critères aux polygones inclus dans cette zone.

## Claims

1. Method for protecting, following up maintenance and managing the field intended for skiing in a Winter sports resort using mobile protection, control and maintenance means equipped with means for marking the position and guiding vehicles from a satellite network or from fixed markers, using fixed devices which need to be controlled and maintained, using a digitized cartography, as well as radio or remote transmission cables for transmitting digital data between at least one computer situated in a central station and computer terminals situated in intervention services or on mobile means fully or partially associated with automatic or manual coding means, **characterised in that** the computer system situated in the central station is able to divide the site of the winter sports resort into homogenous zones with respect to at least one criterion from a series of coherent criteria zones stored in said computer system connected by remote transmission means to the mobile means and the intervention services so that when a mobile element is positioned in an homogenous zone of the skiing field, the computer system of the central station is able to immediately be aware of the criteria applied to this homogenous zone so as to deduce from this task orders, observations or action to be taken by the central unit and/or by the mobile element and/or by the intervention or maintenance services.

2. Method according to claim 1, **characterised in that** several independent series of coherent criteria are defined, each defining a virtual subdividing of the site of the winter sports resort and in particular of the skiing field into homogenous zones whose contours are not superimposed with the virtual subdividing generated by each of the other zones of the series of coherent criteria used.

3. Method according to claim 1 or 2, **characterised in that** the entire site of the winter sports station made into a map by digitization in the form of points is meshed in the shape of a polygon, each homogenous zone being formed from the assembling of said polygons having at least one common side.

4. Method according to claim 3, **characterised in that** the meshing is constituted by polygons having the shape of triangles and/or squares and/or rectangles and/or hexagons.

5. Method according to one of claims 1, 2, 3 and 4, **characterised in that** each polygon is allocated from criteria, each element of said criteria corresponding to a set of criteria characterising one of the homogenous zones formed in part by the polygon in question.

6. Method according to claim 5, **characterised in that** the fixed means are identified from homogenous zones known as critical zones inside which the presence of any mobile element equipped with coding means makes it possible for them to be identified by the computer of the central station.

7. Method according claim 5 or 6, **characterised in that** the polygons constituting a homogenous zone defined by a criterion of a coherent series can be allocated from a series of sub-criteria able to be modified by the mobile means equipped with coding devices.

8. Method according to claim 5 or 6, **characterised in that** the remote transmission means route to the central station the information concerning the polygons characterising the position of each mobile element and at the same time the information originating from the coding means concerning the situation of the means it uses to carry out its task or concerning the state of a fixed element when the mobile element is situated inside a polygon of the corresponding critical zone so that the data processing means of the central station are able to analyse the information received with respect to the criteria and possibly sub-criteria allocated to the polygon in which the mobile element is located so as to deduce and transmit alarms and/or orders and/or obtain economic data which are cumulated and stored.

9. Claim according to at least one of the claims 1, 2, 3, and 5, **characterised in that** one way of plotting a homogenous or critical zone consists of making a mobile element equipped with a marking element pass through the periphery of the homogenous or critical zone to be identified so as to either directly plot on the screen of the central station on the basis of a plotting table or by using a mouse, or by combining the two methods so as to record it by computer means and then allocate a series of criteria and possibly sub-criteria to the polygons included in this zone.

## Patentansprüche

1. Verfahren zur Sicherung, Überwachung der Wartung und Verwaltung der skibaren Zone eines Wintersportortes unter Verwendung von mobilen Sicherheits-, Kontroll- und Wartungsmitteln, die mit Markierungsmitteln der Position und der für die Führung von Fahrzeugen ausgehend von einem Satellitennetz oder von festen Markierungen ausgerüstet sind, unter Verwendung von festen Mitteln, die zu kontrollieren sind und deren Wartung zu gewährleisten ist, unter Verwendung eines digitalisierten Kartographie, sowie von Funkmitteln oder verkabelten Fernübertragungsmitteln, die die Übertragung von digitalen Daten zwischen wenigstens einem sich in einem zentralen Posten befindenden Computer und sich in Interventionsdiensten oder auf mobilen Mitteln befindenden Computerterminals erlauben, die ganz oder teilweise automatischen oder manuellen Kodierungsmitteln zugeordnet sind, **dadurch gekennzeichnet, dass** das sich im zentralen Posten befindende Computersystem zur Teilung des Standortes des Wintersportortes in homogene Bereiche im Verhältnis zu wenigstens einem Kriterium aus einer Reihe kohärenter Kriterien geeignet ist, im besagten, an mobile Mittel und Interventionsdienste derart durch Femübertragungsmittel angeschlossene Computersystem gespeicherte Bereiche, dass, wenn ein mobiles Mittel in einem homogenen Bereich der skibaren Zone positioniert ist, das Computersystem des zentralen Postens diesem homogenen Bereich die sofortige Kenntnis der auf diesen homogenen Bereich angewendeten Kriterien erlaubt, um Einsatzbefehle, Beobachtungsbefehle oder seitens des zentralen Postens und / oder der mobilen Mittel und/oder der Interventions- oder Wartungsdienste auszuführende Aktionen daraus abzuleiten.

2. Verfahren gemäß Anspruch 1, **dadurch gekennzeichnet, dass** mehrere unabhängige Serien kohärenter Kriterien definiert sind, wobei jedes ein virtuelles Zerschneiden des Standortes des Wintersportortes und insbesondere der skibaren Zone in homogene Bereiche definieren, deren Umrisse sich nicht mit dem durch jeden anderen eingesetzten Bereich der Serien kohärenter Kriterien erzeugten virtuellen Ausschnitt überlagern.

3. Verfahren gemäß Anspruch 1 oder 2, **dadurch gekennzeichnet, dass** der gesamte Standort des per digitaler Einzeichnung in Karten in Punktform erfassten Wintersportortes in Form von Polygonen vermascht wird, wobei jeder homogene Bereich durch die Struktur dieser Polygone gebildet wird, die untereinander wenigstens eine gemeinsame Seite haben.

4. Verfahren gemäß Anspruch 3, **dadurch gekennzeichnet, dass** die Vermaschung aus Polygonen in Form von Dreiecken und / oder Quadraten und / oder Rechtecken und / oder Sechsecken gebildet wird.

5. Verfahren gemäß Anspruch 1, 2, 3 und 4, **dadurch gekennzeichnet, dass** jeder Polygon von den Kriterien betroffen ist, von denen jedes einer Serie von einem der homogenen Bereiche charakterisierenden Kriterien entspricht, zu denen das entsprechende Polygon gehört.

6. Verfahren gemäß Anspruch 5, **dadurch gekennzeichnet, dass** die festen Mittel ausgehend von homogenen, kritische Bereiche genannten Bereichen identifiziert werden, innerhalb derer das Vorhandensein jeglichen mobilen, mit Kodierungsmitteln ausgerüsteten Mittels ihre Identifizierung im Computer des zentralen Postens erlaubt.

7. Verfahren gemäß Anspruch 5 und 6, **dadurch gekennzeichnet, dass** die einen homogenen, durch ein Kriterium einer kohärenten Serie definierten Bereich bildenden Polygone von einer Serie von durch mit Kodierungsmitteln ausgerüsteten mobile Mittel abänderbaren Unterkriterien beeinflusst sein können.

8. Verfahren gemäß Anspruch 5 und 6, **dadurch gekennzeichnet, dass** die Fernübertragungsmittel die Informationen zum zentralen Posten, die das die Position jedes mobilen Mittels kennzeichnende Polygon betreffen, gleichzeitig wie die aus den Kodierungsmitteln stammenden Informationen über die Lage des Mittel weiterleiten, die er zur Umsetzung des Einsatzes oder über den Zustand der festen Mittel umsetzt, wenn das mobile Mittel sich in einem Polygon des entsprechenden kritischen Bereichs befindet, damit die Computermittel des zentralen Postens die erhaltenen Informationen im Verhältnis zu den Kriterien und eventuell Unterkriterien analysieren können, die vom Polygon betroffen sind, in dem sich das mobile Mittel befindet, um daraus die Alarmsignale und / oder Befehle zu erschließen und zu verbreiten und / oder daraus wirtschaftliche Daten abzuleiten, die kumuliert und gespeichert werden.

9. Verfahren gemäß wenigstens eines der Ansprüche 1, 2, 3 und 5, **dadurch gekennzeichnet, dass** eine Art und Weise zum Vorzeichnen eines homogenen oder kritischen Bereichs entweder darin besteht, durch ein mit einem Kennzeichnungsmittel ausgerüsteten mobiles Mittel den Umriss des homogenen oder kritischen zu identifizierenden Bereichs durchlaufen zu lassen, oder den Umriss direkt am Bildschirm im zentralen Posten ausgehend von einem Plotter oder unter Verwendung einer Maus oder in Kombination der beiden Verfahren aufzuzeichnen, um es im Computersystem derart zu speichern, dass anschließend diesen in diesem Bereich enthaltenen Polygonen eine Serie von Kriterien und eventuell Unterkriterien zugeordnet wird.
